# FASCICULE DE BREVET EUROPEEN

(11) **EP 0 237 381 B1**
(45) Date de publication et mention de la délivrance du brevet: **06.09.1989**
(21) Numéro de dépôt: 87400270.2
(22) Date de dépôt: 05.02.1987
(51) Int. Cl.: E05D 11/10, E06B 3/38, B60J 1/12

(54) **Dispositif d'articulation d'un volet d'obturation basculant à deux degrés d'ouverture**
Gelenkvorrichtung für einen verschwenkbaren Verschlussflügel mit zwei Offenstellungen
Hinge device of a swinging shutter with two open positions

(30) Priorité: 07.02.1986 FR 8601692
(43) Date de publication de la demande: 16.09.1987
(73) Titulaire: Etablissements FARNIER ET PENIN, F-79300 Bressuire (FR)
(72) Inventeur: Ouvrard, Gaston, F-79300 Bressuire (FR); Neaux, Jean-Claude, F-79300 Bressuire (FR)
(74) Mandataire: Robert, Jean-Pierre

(56) Documents cités:
- DE-U- 7 710 136
- FR-A- 2 442 946
- FR-A- 2 508 092
- GB-A- 1 145 552
- US-A- 4 477 941

## Description

La présente invention concerne les volets basculants d'obturation d'une ouverture tels que ceux que l'on rencontre notamment en imposte au-dessus d'une baie de voiture de transport en commun (autobus ou wagon).

Le document FR-A 2 442 946 illustre un volet de ce type, articulé par son bord inférieur au bord inférieur du châssis de l'ouverture qu'il obture. Un dispositif de rappel élastique coopère avec le volet pour le maintenir dans deux positions stables en appui sur des butées fixes, qui sont des positions extrêmes de fermeture ou d'ouverture maximum, et dans une position intermédiaire dans laquelle le volet n'est pas en appui sur des butées mais est maintenu élastiquement par le ressort. Dans cette position intermédiaire , le volet peut vibrer compte tenu de la nature élastique de l'un de ses appuis.

La présente invention entend apporter un perfectionnement à ce type de dispositifs en donnant au volet un appui ferme dans sa troisième position intermédiaire.

A cet effet, l'invention a pour objet un dispositif d'articulation et de maintien dans trois positions stables d'un volet d'obturation basculant d'une ouverture dont l'un des bords est équipé d'une traverse mobile engagée dans la gouttière d'une traverse d'articulation fixe appartenant au châssis de l'ouverture, dans lequel la traverse mobile est maintenue en appui contre une aile de cette gouttière le long d'au moins une surface longitudinale d'articulation par un organe élastique disposé à l'intérieur de la gouttière entre la traverse mobile et l'autre bord de la gouttière . Selon l'invention, l'organe élastique est d'orientation variable pour que, dans la première position du volet, son effet soit dirigé au-dessus de la surface d'articulation susdite et dans la seconde position du volet son effet soit dirigé au-dessous de cette surface, la traverse mobile comportant une paire de surfaces d'articulation sensiblement parallèles telles que la surface d'articulation susdite est constituée soit par la surface supérieure de ladite paire lorsque le volet est dans sa première position, soit par la surface inférieure de ladite paire lorsque le volet est dans sa seconde position, l'autre surface étant alors éloignée de l'aile susdite, les deux surfaces étant simultanément au contact de l'aile dans la troisième position intermédiaire du volet, l'effet de l'organe élastique étant alors dirigé entre les deux surfaces.

Dans un mode de réalisation préféré de l'invention, les surfaces susdites sont portées par des bourrelets cylindriques longitudinaux extérieurs en une seule pièce avec la traverse mobile, tandis que l'aile de la traverse fixe comporte des gorges de réception desdits bourrelets.

L'invention sera mieux comprise au cours de la description donnée ci-après à titre d'exemple purement indicatif et non limitatif.

Il sera fait référence aux dessins annexés dans lesquels:
- la figure 1 est une vue en coupe du dispositif selon l'invention dans la position d'obturation du volet,
- la figure 2 est une même vue en coupe du dispositif, le volet étant dans sa position intermédiaire,
- la figure 3 illustre par une même vue le volet dans sa position d'ouverture maximale.

Sur ces figures, la référence 1 représente le châssis de l'ouverture 2 que l'on peut obturer ou découvrir par le volet 2. Ce châssis sera par exemple monté en imposte audessus d'une baie 4, généralement fixe, d'un véhicule de transport en commun (bus, voiture de chemin de fer...) . La traverse supérieure 1 a du châssis 1 est équipée d'un joint d'étanchéité 5 à lèvre contre lequel vient s'appliquer le volet 3 dans sa position de fermeture. La traverse inférieure 1 b du châssis est formée par un profilé en forme générale de gouttière qui possède une aile extérieure 6 sensiblement parallèle au plan de l'ouverture 2 et une aile intérieure 7 qui constitue un support pour une traverse secondaire 8 équipée à son extrémité libre d'un patin 8a en élastomère, dont le rôle sera explicité ci-après.

Le panneau 3 est équipé, le long de son bord inférieur, d'une traverse mobile 9 au moyen de laquelle il est attelé au châssis 1 sous la forme d'une pseudo articulation. La traverse 9 possède deux bourrelets longitudinaux 10 et 11 sur sa face avant, parallèles, dont les surfaces cylindriques 10a et 11 a peuvent coopérer et être reçues par deux rainures 12 et 13 ménagées en correspondance sur la face intérieure de l'aile 6 du profilé 1b. Le plan 14 qui contient les axes des bourrelets cylindriques forme un angle A avec le plan du volet 3.

La traverse 9 possède, sur son autre côté, une rainure 15 dans laquelle vient se loger une branche 16a d'un ressort plan 16 en épingle ou en S dont l'autre branche 16b prend appui dans l'angle que forme l'aile intérieure 7 avec le fond du profilé 1b, ou plus exactement dans l'angle que forme la traverse 8 avec le fond de ce profilé. L'effort élastique exercé par le ressort sur la traverse 9 est dirigé selon la flèche F coplanaire au ressort. Une poignée 17 de manoeuvre du volet 3 est attelée à ce dernier au moyen d'une vis traversant le volet de manière connue.

Lorsque le volet 3 obture l'ouverture 2 (figure 1) le bourrelet 10 est logé dans la gorge 12, l'ensemble formant un premier palier d'articulation du volet sur le châssis. On voit que la direction F de l'effort exercé par le ressort 16 sur la traverse 9 passe au- dessus de l'articulation, créant un couple autour de l'articulation 10,12 tendant à faire tourner le volet 3 dans le sens contra-horaire. Cette rotation est empêchée par l'appui du volet 3 sur le joint 5. Dans cette position, du fait de l'angle A, le bourrelet 11 est éloigné de la gorge 13.

Par une action sur la poignée 17 dans le sens horaire, on surmonte le couple de rappel susdit et la traverse 9 tourne par rapport à la traverse 1 b autour de l'articulation 10,12. Lorsque l'angle de rotation a atteint la valeur de l'angle A (par exemple 20_{°}), le bourrelet 11 est engagé dans la gorge 13. Le plan du ressort 16 qui contient la direction F a pris la position de la figure 2 du fait de l'abaissement de la rainure 15 lors du pivotement de la traverse 9 autour de l'articulation 10,12. La direction F passe alors entre les deux gorges 12 et 13 de l'aile 6 du profilé 1b. La traverse 9 est maintenue en appui contre l'aile 6 et sa position est stable puisque le couple tendant à la faire tourner autour de l'articulation 10,12 est contrarié par un couple de sens contraire tendant à la faire tourner autour de l'articulation 11,13. Les dimensions de la traverse 9 et les positions relatives des gorges 12, 13 et 15 auront conduit, lors du pivotement, à une compression du ressort 16. L'effort de ce dernier sera plus important et d'intensité suffisante pour contrer avec sécurité l'effet de la pesanteur sur le volet 3 tendant à faire tourner ce dernier autour de l'articulation complexe 10-12, 11-13. L'inclinaison du volet est dans cette position égale à l'angle A.

La poursuite de l'action manuelle d'ouverture par l'intermédiaire de la poignée 7 fait pivoter le volet autour de l'articulation formée par le bourrelet 11 et la gorge 13. Le bourrelet 10 sort de la gorge 12 et le plan du ressort, donc la direction F passe de l'autre côté de l'articulation 11,13. A partir de ce passage, le ressort exerce un couple de sens horaire sur la traverse 9 et le volet 3 vient en appui contre le patin 8a de la traverse secondaire 8. C'est la position représentée à la figure 3. Cette position est également stable, l'ouverture du volet étant par exemple de 40_{°}.

Pour modifier l'inclinaison du volet à partir de l'une de ses trois positions stables, il faut vaincre un couple de rappel exercé par le ressort. Cette résistance décroît pour s'annuler pour se transformer en une assistance au mouvement imprimé, ce chaque fois que le plan du ressort passe par l'un des axes des articulations 10, 12 ou 11,13. Cet effet est perceptible par l'usager et rend la manoeuvre du volet plus aisée.

L'un des avantages importants de la structure selon l'invention réside dans le fait que la réalisation d'un volet basculant à trois positions stables ne nécessite aucune pièce supplémentaire par rapport aux dispositifs existants à deux positions.

L'invention peut donc être mise en place dans tous les ensembles pouvant être équipés de volets connus. Cette disposition a une influence intéressante sur le prix de revient de la structure.

L'invention trouve une application intéressante dans le domaine de la construction des voitures de véhicules de transport en commun.

## Revendications

1. Dispositif d'articulation, avec maintien dans trois positions stables d'un volet (3) d'obturation basculant d'une ouverture (2) dont l'un des bords est équipé d'une traverse (9) mobile engagée dans la gouttière d'une traverse (1 b) d'articulation fixe appartenant au châssis (1) de l'ouverture (2), dans lequel la traverse mobile (9) est maintenue en appui contre une aile (6) de cette gouttière le long d'au moins une surface (10a) longitudinale d'articulation par un organe élastique (16) disposé à l'intérieur de la gouttière entre la traverse mobile (9) et l'autre bord (7) de la gouttière, caractérisé en ce que l'organe élastique est d'orientation variable pour que, dans la première position du volet (3), son effet soit dirigé au-dessus de la surface (10a) d'articulation susdite et dans la seconde position du volet (3) son effet soit dirigé au-dessous de cette surface (10a), la traverse mobile (9) comportant une paire de surfaces d'articulation (10a, 11 a) sensiblement parallèles telles que la surface d'articulation (10a) susdite est constituée soit par la surface supérieure (10a) de ladite paire lorsque le volet est dans sa première position, soit par la surface inférieure (1 la) de ladite paire lorsque le volet est dans sa seconde position, l'autre surface (11 a, 10a) étant alors éloignée de l'aile (6) susdite, les deux surfaces (10a, 11 a) étant simultanément au contact de l'aile (6) dans la troisième position intermédiaire du volet (3), l'effet de l'organe élastique (16) étant alors dirigé entre les deux surfaces (10a, 11 a).

2. Dispositif selon la revendication 1 , caractérisé en ce que les surfaces (10a, 11 a) susdites sont - portées par des bourrelets cylindriques (10, 11) longitudinaux extérieurs en une seule pièce avec la traverse (9) mobile, tandis que l'aile (6) de la traverse fixe comporte des gorges (12, 13) de réception desdits bourrelets (10, 11).

3. Dispositif selon la revendication 2, caractérisé en ce que l'aile (6) susdite étant parallèle au plan de l'ouverture , le plan (14) contenant les axes des deux bourrelets (10, 11) est incliné par rapport au plan du volet d'un angle (A) correspondante à l'angle de basculement du volet en position intermédiaire.

4. Dispositif selon l'une quelconque des revendications précédentes , caractérisé en ce qu'il comporte une traverse supérieure (1 a) de châssis de l'ouverture constituant brutée d'appui pour le volet (3) dans sa première position et une barre inférieure (8) en surplomb de la gouttière pour former butée d'appui du volet (3) dans sa seconde position.

## Claims

1. A device for pivoting and holding in three stable positions a pivotable shutter (3) for closing an opening (2), one of the edges of which is provided with a movable transverse member (9) engaged into the gutter of a fixed pivot mounting transverse member (1 b) belonging to the frame (1) of the opening (2), in which the movable transverse member (9) is held in a position of bearing against a limb (6) of said gutter along at least one longitudinal pivot mounting surface (10a) by an elastic member (16) disposed within the gutter between the movable transverse member (9) and the other edge (7) of the gutter, characterised in that the elastic member is of variable orientation so that in the first position of the shutter (3) its effect is directed above said pivot mounting surface (10a) and in the second position of the shutter (3) its effect is directed below said surface (10a), the movable transverse member (9) comprising a pair of substantially parallel pivot mounting surfaces (10a, 11 a) such that said pivot mounting surface (10a) is formed either by the upper surface (10a) of said pair when the shutter is in its first position or by the lower surface (11 a) of said pair when the shutter is in its second position, the other surface (11a, 10a) then being moved away from said limb (6), the two surfaces (10a, 11a) being simultaneously in contact with the limb (6) in the third intermediate position of the shutter (3), the effect of the elastic member (16) then being directed between the two surfaces (10a, 11 a).

2. A device according to claim 1 characterised in that said surfaces (10a, 11 a) are carried by external longitudinal cylindrical beads (10, 11) in one piece with the movable transverse member (9) while the limb (6) of the fixed transverse member comprises grooves (12, 13) for receiving said beads (10, 11).

3. A device according to claim 2 characterised in that said limb (6) being parallel to the plane of the opening, the plane (14) containing the axes of the two beads (10, 11) is inclined with respect to the plane of the shutter at an angle (A) corresponding to the pivotal angle of the shutter in the intermediate position.

4. A device according to any one of the preceding claims characterised in that it comprises an upper transverse member (1 a) of the frame of the opening forming a support abutment for the shutter (3) in its first position and a lower bar (8) in overhanging relationship with the gutter to form a support abutment for the shutter (3) in its second position.

## Patentansprüche

1. Gelenkvorrichtung mit Selbsthaltung in drei stabilen Stellungen, für einen verschwenkbaren Verschlußflügel (3) einer Öffnung (2), deren einer Rand mit einer beweglichen Querleiste (9) versehen ist, die ihrerseits in die Wasserrinne einer ortsfesten, zum Rahmen (1) der Öffnung (2) gehörenden Gelenktraverse eingreift, wobei die bewegliche Querleiste (9) abgestützt gegen den einen Randbereich (6) der Wasserrinne entlang wenigstens einer längsverlaufenden Gelenkfläche (10a) gehalten ist, und zwar durch ein elastisches Organ (16), das im Innern der Wasserrinne zwischen der beweglichen Querleiste (9) und dem anderen Randbereich (7) der Wasserrinne angeordnet ist, dadurch gekennzeichnet, daß das elastische Organ in seiner Orientierung variabel ist, so daß seine Wirkungsrichtung in der ersten Stellung des Flügels (3) oberhalb der Gelenkfläche (10a) und in der zweiten Stellung des Flügels unterhalb dieser Fläche (10a) verläuft, daß die mobile Querleiste (9) ein Paar von im wesentlichen parallelen Gelenkflächen (10a, 11 a) solcher Art umfaßt, daß besagte Gelenkfläche (10a) entweder durch die obere Fläche (10a) des Paares gebildet ist, wenn der Flügel in seiner ersten Stellung ist, oder durch die untere Fläche (11a) gebildet ist, wenn der Flügel in seiner zweiten Stellung ist, wobei dann die jeweils andere Fläche (Ha, 10a) von dem einen Randbereich (6) entfernt ist, und daß die beiden Flächen (1 0a, 11 a) in der dritten zwischenstellung des Flügels (3) gleichzeitig in Kontakt mit dem Randbereich (6) sind, wobei dann die Wirkungsrichtung des elastischen Organs (16) zwischen den beiden Flächen (10a, 11a) verläuft.

2. Vorrichtung nach Anspruch 1, dadurch gekennzeichnet, daß die Flächen (10a, 11a) von äußeren, längsverlaufenden, zylindrischen Wülsten (10, 11) gebildet werden, die mit der beweglichen Querleiste (9) einstückig sind, während der Randbereich (6) der ortsfesten Traverse Auskehlungen (12, 13) zur Aufnahme dieser Wülste (10, 11) aufweist.

3. Vorrichtung nach Anspruch 2, dadurch gekennzeichnet, daß der Randbereich (6) parallel zur Ebene der Öffnung ist, und daß die Ebene (14), welche die Achsen der beiden Wülste (10, 11) enthält, mit Bezug auf die Ebene des Flügels um einen Winkel (A) geneigt ist, der dem Verschwenkungswinkel des Flügels in seiner Zwischenstellung entspricht.

4. Vorrichtung nach einem der voranstehenden Ansprüche, dadurch gekennzeichnet, daß sie am Rahmen der Öffnung eine obere Traverse (1 a) umfaßt, die einen Stützanschlag für den Flügel (3) in dessen erster Stellung bildet, und daß ein unterer, die Wasserrinne überragender Stab (8) vorgesehen ist, der einen Stützanschlag für den Flügel (3) in dessen zweiter Position bildet.
